# EUROPÄISCHE PATENTSCHRIFT

(11) **EP 0 004 936 B1**
(45) Veröffentlichungstag und Bekanntmachung des Hinweises auf die Patenterteilung: **25.02.1981**
(21) Anmeldenummer: 79101105.9
(22) Anmeldetag: 11.04.1979
(51) Int. Cl.: B24C 3/26

(54) **Verfahren und Einrichtung für die Regelung kontinuierlicher Durchlaufstrahlmaschinen**
Method and device for controlling sandblasting machines through which the articles are continuously moved
Procédé et dispositif pour le réglage des installations de sablage en continu à travers lesquelles les pièces sont transportées

(30) Priorität: 21.04.1978 CH 4319/78
(43) Veröffentlichungstag der Anmeldung: 31.10.1979
(73) Patentinhaber: GEORG FISCHER AKTIENGESELLSCHAFT, CH-8201 Schaffhausen (CH)
(72) Erfinder: Bass, Dieter, Dr., CH-8200 Schaffhausen (CH)

## Beschreibung

Die Erfindung betrifft ein Verfahren und eine Einrichtung für die Regelung von kontinuierlich arbeitenden Durchlauf-Strahlmaschineh mit einem zeitlich unterschiedlichen Durchsatz von trommelfähigen Werkstücken, insbesondere für Durchlauf-Trommelstrahlmaschinen mit Schleuderrädern.

Es sind verschiedene Arten von kontinuierlich arbeitenden Durchlauf-Strahlmaschinen bekannt, welche für allseitig zu strahlende, trommelfähige Werkstücke Verwendung finden, wobei für den Transport der Werkstücke durch die Strahlkammer z.B. Plattenbänder mit Wendeeinrichtungen oder stufenförmige Schwingförderer Verwendung finden. Vorzugsweise werden jedoch derartige Maschinen als Durchlauf-Trommelstrahlmaschinen mit einer rotierenden (z.B. DE-PS 109 648) oder schwenkenden Trommel (DE-OS 24 24 086) als Strahlkammer ausgeführt. Der Vorschub für die Werkstücke wird durch in der Trommel angeordnete Förderschnecken oder durch in Förderrichtung geneigte oder/ünd konische Trommeln erreicht. Bekannt sind auch Durchlauf-Strahlmaschinen mit einer Zu- und Abführtrommel und einer in der Strahlkammer angeordneten Bandmulde zur Umwälzung der Werkstücke (DE-OS 20 16 429).

Bei all diesen kontinuierlichen Durchlauf-Strahlmaschinen treten im Betrieb grosse Unterschiede im zulaufenden Mengenstrom auf, so dass in kurzer Folge unterschiedliche Mengen verschiedenartiger Werkstücke gestrahlt werden müssen, z.B. im direkten Anschluss an automatischen Form- und Giessanlagen, oder dass Störungen in den vorhergehenden Bearbeitungsstufen entstehen. Diese zu erwartenden Durchfluss-Schwankungen können erfahrungsgemäss im Verhältnis von 1:20 auftreten oder der Zufluss kann zeitweise auf Null absinken. Wird die Einstellung der Strahlmaschine solchen Durchsatzunterschieden nicht angepasst, besteht die Gefahr, dass entweder die Werkstücke über-oder unterstrahlt werden, oder dass übermässiger Verschleiss an den Maschinenteilen wie z.B. Schleuderrändern und Schutzauskleidungen bzw. unnötiger Strahlmittelverbrauch auftritt, das heisst, unwirtschaftlich gearbeitet wird.

Der vorliegenden Erfindung liegt daher die Aufgabe zugrunde, ein Verfahren und eine dazu erforderliche Einrichtung zu schaffen, mittels welchen die Betriebsbedingungen von kontinuierlichen Durchlauf-Strahlmaschinen automatisch dem jeweiligen Werkstück-Durchsatz angepasst werden.

Zur Lösung dieser Aufgabe sind die im kennzeichnenden Teil des Anspruches 1 angegebenen Verfahrensmerkmale und die im Anspruch 10 angegebenen Einrichtungsmerkmale vorgesehen.

Bevorzugte Ausführungen ergeben sich nach den übrigen Ansprüchen.

Das erfindungsgemäße Regelverfahren bzw. die erfindungsgemässe Regeleinrichtung gewährleisten somit allseitig gleichmässig gestrahlte Werkstücke während der gesamten Betriebszeit, wobei gleichzeitig bei einer geringen oder auch teilweise keiner Werkstückzufuhr durch Verringerung des Strahlmittelstromes das Schleuderrad und die Strahlkammer vor unnötiger Abnutzung geschont und der Strahlmittelverbrauch reduziert werden.

Die mit einer derartigen Regelung versehenen Durchlauf-Strahlmaschinen können direkt mit einer automatisch arbeitenden Form-und Giessanlage verbunden werden, wodurch bei minimalem Personalaufwand eine betriebssichere und kostengünstige Arbeitsweise erreicht wird.

Die vorzugsweise Regelung der Durchlaufgeschwindigkeit mittels Regelung der Trommeldrehzahl und die Messung der pro Zeiteinheit zu strahlenden Werkstückmenge mittels einer Drehmomentmessung des Trommelantriebes ermöglichen einen unkomplizierten Aufbau der Einrichtung, was insbesondere bei der Messung des Drehmomentes mittels der Oeldruckmessung bei einem hydraulischen Trommelantrieb der Fall ist. Von besonderem Vorteil sind hierbei die betriebssicher§ arbeitenden Geräte wie z.B. der Oeldruckmesser als Messeinrichtung, der regelbare Hydraulikmotor als Stellglied und der Drehzahlmesser als Istwertgeber. Auch die vorzugsweise Anordnung eines Drosselventils als Stellglied und eines Strom- oder Leistungsmelders des Schleuderradmotors als Istwertgeber im Regelkreis für die Strahlmittelzufuhr, ergeben einen einfachen und betriebssicheren Aufbau der Einrichtung.

Die Erfindung wird nachstehend anhand von Ausführungsbeispielen erläutert. Es zeigen:
Fig. 1 eine schematische Darstellung einer Durchlauf-Strahlmaschine,
Fig. 2 ein Blockschaltbild für die Regelung einer Durchlauf-Strahlmaschine,
Fig. 3 eine schematische Darstellung einer Durchlauf-Trommelstrahlmaschine mit einer Regeleinrichtung, und
Fig. 4 eine weitere Ausführungsvariante von Fig. 3.

Die in Fig. 1 schematisch dargestellte Durchlauf-Strahlmaschine weist eine Strahlkammer 1, eine Werkstück-Zuführeinrichtung 2, eine Werkstück-Abtransporteinrichtung 3 und ein Schleuderrad 4 auf. Die in der Strahlkammer 1 angehäuften trommelfähigen Werkstücke 5 werden zwecks einer allseitigen Strahlwirkung umgewälzt und von der Eingabezur Ausgabeseite mit einer mittleren Geschwindigkeit V w entsprechend dem Pfeil 6 durch die Strahlkammer 1 transportiert. Zur Umwälzung der Werkstücke 5 ist die Strahlkammer z.B. mit einem nicht näher dargestellten, eine Mulde bildenden, Umwälzband ausgerüstet. Der Durchlauf der Werkstücke kann durch verschiedene Mittel, wie z.B. durch an Umwälzband schräg angeordnete Mitnahmestege, durch eine schräg gestellte Bandmulde oder ein zusätzliches Längstransportband, erfolgen.

Durch einen laufend unterschiedlichen Zufluss der Werkstücke 5 entsprechend dem Pfeil 7 entstehen in der Strahlkammer 1 unterschiedliche Füllungsgrade, wodurch eine annähernd konstante spezifische Strahlleistung - das ist eine pro Werkstück-Oberflächeneinheit (cm²) und Zeiteinheit (sec) auftreffende Strahlmittelmenge - nur durch eine Regelung der Durchlaufgeschwindigkeit V wund bzw. oder der Strahlmittelzufuhr QSTM entsprechend Pfeil 8 zum Schleuderrad 4 erreicht wird.

Die Messung der pro Zeiteinheit zu strahlenden Werkstücke 5 kann in der Strahlkammer 1 mittels einer Messeinrichtung 9 oder einer Messeinrichtung 9' an der Zuführeinrichtung 2 erfolgen. Diese Messung kann auf verschiedene Weise wie z.B. durch eine Gewichtsmessung, durch Messung der y-Strahlen-Absorption, durch eine elektrisch-induktive oder kapazitive Messung, durch eine optisch-elektrische Messung oder mittels Ultraschall erfolgen.

Für eine Messung des Füllgrades in der Strahlkammer 1 kommt vorzugsweise eine der vorgehend erwähnten berührungslosen Messmethoden in Frage. Für die y-Strahlen-Messung werden ausserhalb der Strahlkammer eine radioaktive Strahlungsquelle und gegenüberliegend ein Zählrohr angeordnet.

Die Messung mittels Aenderung des elektromagnetischen Induktionsflusses in einer, die Strahlkammer umgebenden Spulenwicklung kann ebenfalls als berührungslose Füllgradmessung in der Strahlkammer eingesetzt werden. Für die Füllgradmessung in der Strahlkammer kann auch die Wägung des Gesamtgewichtes von Strahlkammer plus Werkstück-Inhalt oder die Messung der Antriebsmomentes für die Umwälzung des Strahlrauminhaltes z.B. mit Drehmomentwaage bei elektrischem Antrieb der Trommel oder mittels Messung des Pumpenvordruckes bei hydraulischem Antrieb der Trommel erfolgen.

Die Messung der zur Strahlkammer zugeführten Werkstückmenge kann mit den bereits angeführten, berührungslosen Messmethoden an der Zuführeinrichtung 2, durch eine kontinuierliche Wägung mittels einer bekannten Horizontal-Bandwage oder durch eine diskontinuierliche Wägung des Gewichtes einer Schwing- oder Pendelförderrinne inklusive des Gewichtes der Werkstücke erfolgen, wobei im letztgenannten Beispiel für die Zeitdauer einer Wägung der Förderantrieb kurzzeitig periodisch abgeschaltet wird, das heisst die Wägung statisch erfolgt. Eine weitere Messmethode wird in der Beschreibung zu der in Fig. 3 gezeigten Ausführungsvariante erläutert.

Auf Fig. 2 ist ein Blockschaltbild für die Regelung einer Durchlauf-Strahlmaschine gemäss Fig. 1 ersichtlich.

Die mittels den Messeinrichtungen 9 bzw. 9' ermittelte zugeführte oder in der Strahlkammer 1 befindliche Werkstückanzahl bzw. Menge wird als Istwert einem Messumformer 10 zugeführt, dessen elektrische Ausgangssignale als Sollwerte einem Regelkreis 11 für die Veränderung der Durchlaufgeschwindigkeit der Werkstücke 5 in der Strahlkammer 1 und einem Regelkreis 12 für die Veränderung der Strahlmittelzufuhr zu dem Schleuderrad 4 zugeführt werden.

Jeder Regelkreis 11, 12 besteht aus einem Regler 17, 18 mit einem für den Verwendungszweck vorgegebenen Regelverhalten, einem Stellglied 13, 14, einem Istwertgeber bzw. Messeinrichtung 15, 16 zur Messung der geregelten Grösse und einem Messumformer 19, 20, welcher ein dem Istwert proportionales elektrisches Signal erzeugt und dieses dem Regler 17, 18 zuleitet.

Die Fig. 3 zeigt die Anwendung einer derartigen Regelung bei einer Durchlauf-Trommelstrahlmaschine.

Die Strahlkammer 1 ist bei dieser Ausführungsvariante als eine rotierende, konische Trommel 21 ausgebildet, deren Rotationsachse 22 geneigt angeordnet ist. Die Trommel 21 ist auf an einem Rahmen 23 angeordneten Rollen 24 drehbar gelagert, von denen mindestens eine, mittels eines drahzahlregelbaren Motors 25 antreibbar ist.

An der Seite des grösseren Trommeldurchmessers ist ein Schleuderrad 4 angeordnet, dessen Strahlenfächer 26 die in der Trommel befindlichen Werkstücke 5 erfasst. An der Trommelinnenwand ist eine Förderschnecke 27 angeordnet, durch welche die sich umwälzenden Werkstücke 5 in Richtung des Pfeiles 6 mit einer von der Trommeldrehzahl abhängigen Durchlaufgeschwindigkeit V w durch die Strahlkammer 1 transportiert werden. An Stelle der Förderschnecke 27 kann auch z.B. eine stufenförmig ausgebildete Trommel mit Mitnahmestegen verwendet werden, bei welcher ebenfalls eine drehzahlabhängige Förderwirkung entsteht.

In einer zum Schleuderrad 4 führenden Strahlmittelzuleitung 28 ist ein Drosselventil 29 angeordnet, welches mit einer Servosteuerung 30, z.B. ein Stellzylinder, und einem Stellungsmelder 31, z.B. eine Lineargeber, wirkverbunden ist.

Das Drosselventil 29 mit der Servosteuerung 30 bilden das Stellglied 14 und der Stellungsmelder 31 den Istwertgeber 16 des Regelkreises 12 für die Strahlmittelzufuhr. Als Istwertgeber 16 kann auch eine in der Strahlmittelzuleitung 28 angeordnete Messvorrichtung 44 für die zugeführte Strahlmittelmenge entsprechend Pfeil 8 verwendet werden. Diese Ausführungsvariante ist in Fig. 3 strichpunktiert dargestellt. Dies könnte z.B. durch Messung der Induktivität einer Spule erfolgen, welche sich in Abhängigkeit vom Füllgrad der Strahlmittelzuleitung 28 mit Strahlmittel verändert.

Vor der Strahlkammer 1 ist eine als Waage ausgebildete Zuführeinrichtung 2 und nach der Strahlkammer eine Abtransporteinrichtung 3 für die Werkstücke 5 angeordnete. Die Zuführeinrichtung 3 besteht aus einem Transportband 33, welches an dessen Aufgabeseite 34 in einem Lager 35 drehbar gelagert ist und an der Abgabeseite 36 mittels mindestens einer Druckmesseinrichtung 37 - vorzugsweise Druckmessdosen -, abgestützt ist.

Das elektrische Signal der Druckmesseinrichtung 37 wird über eine Verstärkereinheit 38 dem Messumformer 10 zugeführt, wo mit einstellbaren Zeitkonstanten durch ein Zeitvorgabegerät 39 eine elektronische Mittelwertbildung durchgeführt wird. Die für die Regelkreise 11 und 12 benötigte Sollwertvorgabe ändert sich somit nach diskreten Zeitintervallen.

Das an der Aufgabeseite 34 des Transportbandes 33 durch das aufgeben der Werkstücke 5 in Pfeilrichtung 43 entstehenden Stossimpulse beeinflussen wegen der Hebelverhältnisse die Wägung nur minimal und die unmittelbar vor der Uebergabe in den Strahlraum stehenden Mengen gehen stärker in die Regelung ein, als solche, die noch weit vom Strahlraum entfernt sind. Nur bei einer gleichmässigen Transportbandbeladung ist eine Absolutwägung gegeben, während bei kurzzeitigen Beladungsschwankungen durch Mittelwertbildung die Sollwertschwankungen geglättet werden. Diese Wägeeinrichtung ist auch für Zuführeinrichtungen mittels Vibrations-oder Pendelförderrinnen anwendbar, wobei die Wägung intermittierend nach kurzzeitiger periodischer Abschaltung des Förderantriebes erfolgen muss.

Der wie zu Fig. 2 beschriebene Regelkreis 11 für die Durchlaufgeschwindigkeit weist bei der in Fig. 3 gezeigten Ausführungsvariante als Stellglied 13 den in der Drehzahl regelbaren Motor 25 für den Trommelantrieb auf, wobei als Istwertgeber 15 vorzugsweise ein Drehzahlmesser 42 angebaut ist, dessen elektrische Signale über den Messumformer 19 dem Regler 17 zugeführt werden.

Es ist auch möglich, die Durchlaufgeschwindigkeit V w der Werkstücke 5 durch Veränderung der Trommelneigung zu regeln, was vorzugsweise bei Trommeln 21 ohne Zwangsfördermittel wie z.B. die Förderschnecke 27, angewendet wird. Hierbei wird z.B. der schwenkbar angelenkte Rahmen 23 durch einen Stellantrieb 40 - z.B. eine Hubspindel - einseitig gehoben oder gesenkt, wodurch sich die Neigung der Rotationsachse 22 verändert. Ein Lineargeber 41 ist hierbei der Istwertgeber 15, wobei diese Ausführungs-variante in Fig. 3 strichpunktiert dargestellt ist.

Bei manchen Arten von Durchlauf-Strahlmaschinen und bei bzw. bestimmten Werkstück-Zufuhrbedingungen genügt oft auch nur eine Regelung der Strahlmittelzufuhr zu dem oder den Schleuderrädern mittels des Regelkreises 12, um eine annähernd gleichmässige Strahlwirkung an allen Werkstückpartien zu erreichen.

Fig. 4 zeigt eine Ausführungsvariante, bei welcher die Füllgradmessung in der Strahlkammer mittels einer Drehmomentmessung des Trommelantriebes erfolgt.

Der in der Drehzahl regelbare Motor 25 für den Trommelantrieb ist hierbei ein Hydro-Motor 50, der mittels einer mit einem Elektromotor angetriebenen Pumpe 51 über ein Steuergerät 52 mit Drucköl versorgt wird. Die Messeinrichtung 9 wird in Form einer Drehmomentmessung durch einen, elektrische Signale erzeugenden Oeldruckmesser 53 gebildet. Die dem jeweiligen Drehmoment für den Trommelantrieb entsprechenden Signale werden über die Verstärkereinheit 38 dem Messumformer 10 zugeleitet. Im weiteren entspricht der Regelkreis 11 dem bereits zu der Fig. 3 beschriebenen, wobei der als Istwertgeber 15 verwendete Drehzahlmesser 42 zwischen dem Hydro-Motor 50 und der Rolle 24 angeordnet ist. Die vom Regler 17 ausgehenden Signale werden dem Steuergerät 52 übermittelt, wo die dem Hydro-Motor 50 zugeführte Oelmenge und somit die Trommeldrehzahl verändert wird und damit die Durchlaufgeschwindigkeit V_{w} der Werkstücke 5 geregelt wird.

Die Zuführeinrichtung 2 vor der Strahlkammer ist hierbei als feststehendes Transportband 33 ausgebildet. Im Regelkreis 12 für die Veränderung der Strahlmittelzufuhr ist der Istwertgeber 16 ein Strom- oder Leistungsmelder 54 des Schleuderradantriebsmotors 32. Der übrige Aufbau dieses Regelkreises 12 und die Verwendung eines Drosselventils 29 als Stellglied 14 entspricht der zu der Fig. 3 beschriebenen Ausführungsvariante.

## Patentansprüche

1. Verfahren für die Regelung von kontinuierlich arbeitenden Durchlauf-Strahlmaschinen mit einem zeitlich unterschiedlichen Durchsatz von trommelfähigen Werkstücken, insbesonders für Durchlauf-Trommelstrahlmaschinen mit Schleuderrädern, dadurch gekennzeichnet, dass die Durchlaufgeschwindigkeit der Werkstücke im Strahlraum und/oder der Strahlmitteldurchsatz abhängig von der pro Zeiteinheit zu strahlenden Werkstückmenge so geregelt werden, dass eine annähernd gleichmässige Strahlwirkung an den Werkstücken erreicht wird.

2. Verfahren nach Anspruch 1, dadurch gekennzeichnet, dass die in der Strahlkammer befindliche Werkstückmenge gemessen wird.

3. Verfahren nach Anspruch 1, dadurch gekennzeichnet, das die zur Strahlkammer zugeführte Werkstückmenge gemessen wird.

4. Verfahren nach Anspruch 2 oder 3, dadurch gekennzeichnet, dass die Werkstückmenge durch eine Gewichtsmessung bestimmt wird.

5. Verfahren nach Anspruch 2 oder 3, dadurch gekennzeichnet, dass die Werkstückmenge durch Messung der y-Strahlen-Absorption bestimmt wird.

6. Verfahren nach Anspruch 2 oder 3, dadurch gekennzeichnet, dass die Werkstückmenge elektrisch-induktiv oder eIektrischkapazitiv bestimmt wird.

7. Verfahren nach Anspruch 3, dadurch gekennzeichnet, dass die zugeführte Werkstückmenge optisch-elektrisch gemessen wird.

8. Verfahren nach Anspruch 3, dadurch gekennzeichnet, das die zugeführte Werkstückmenge mittels Ultraschall gemessen wird.

9. Verfahren nach Anspruch 2 oder 3, dadurch gekennzeichnet, dass die zugeführte Werkstückmenge mittels einer Drehmomentmessung des Antriebes für die Fortbewegung der Werkstücke bestimmt wird.

10. Einrichtung zur Durchführung des Verfahrens nach einem der Ansprüche 1 bis 9, dadurch gekennzeichnet, dass eine Messeinrichtung (9, 9') zur Messung der pro Zeiteinheit zu strahlenden Werkstückmenge (5) über einen Messumformer (10) mit einem Regelkreis (11). für die Veränderung der Durchiaufgeschwindigkeit der Werkstücke (5) und/oder mit einem Regelkreis (12) für die Veränderung des Strahl mitteldurchsatzes bei dem bzw. den Schleuderrädern (4) wirkverbunden ist.

11. Einrichtung nach Anspruch 10, dadurch gekennzeichnet, dass jeder Regelkreis (11, 12) aus einem Regler (17, 18) mit einem für den Verwendungszweck vorgegebenen Regelverhalten, einem Stellglied (13, 14), einer Istwertmesseinrichtung (15, 16) und einem mit dem Regler (17, 18) rückverbundenen Messumformer (19, 20) besteht.

12. Einrichtung nach Anspruch 10 und 11 mit einer rotierenden Durchlauf-Strahltrommel, dadurch gekennzeichnet, dass das Stellglied (13) für die Veränderung der Werkstück-Durchlauf-Trommelantrieb (25. 24) ist.

13. Einrichtung nach Anspruch 12, dadurch gekennzeichnet dass der drehzahlgeregelte Trommelantrieb einen Hydro-motor (50) aufweist, und das die Messeinrichtung (9) zur Messung der pro Zeiteinheit zu strahlenden Werkstückmenge (5) ein im Oelkreislauf des Hydromotors (50) angeordneter Oeldruckmesser (53) ist. (Fig. 4).

14. Einrichtung nach Anspruch 10 und 11 mit einer in einem Neigungswinkel angeordneten Durchlauf-Strahltrommel, dadurch gekennzeichnet, dass das Stellglied (13) für die Veränderung der Werkstück-Durchlaufgeschwindigkeit ein Stellantrieb (40) für die Veränderung der Trommel-Neigung ist.

15. Einrichtung nach Anspruch 10 und 11 oder einem der Ansprüche 12 bis 14, dadurch gekennzeichnet, dass das Stellglied (14) für die Veränderung des Strahlmitteldurchsatzes ein mit einer Servosteuerung ausgerüstetes Drosselventil (29) in der Strahlmittelzuleitung (28) des Schleuderrades (4) ist.

16. Einrichtung nach Anspruch 15, dadurch gekennzeichnet, dass der Istwertgeber (16) ein Stellungsmelder (31) des Drosselventils (29) ist.

17. Einrichtung nach Anspruch 15, dadurch gekennzeichnet, dass der Istwertgeber (16) ein Strom- oder Leistungsmelder (54) des Schleuderradantriebsmotors (32) ist.

18. Einrichtung nach Anspruch 15, dadurch gekennzeichnet, dass der Istwertgeber (16) eine Messvorrichtung (44) in der Strahlmittelzuleitung (28) für die dem Schleuderrad (4) zugeführte Strahlmittelmenge ist.

19. Einrichtung nach einem der Ansprüche 10 bis 18, dadurch gekennzeichnet, dass die Messeinrichtung (9') zur Messung der pro Zeiteinheit zu strahlenden Werkstückmenge (5) eine als Waage ausgebildete Zuführeinrichtung (2) für die Werkstücke (5) zur Strahlkammer (1) ist.

20. Einrichtung nach Anspruch 19, dadurch gekennzeichnet, dass die Waage aus einem, an der Aufgabeseite (34) drehbar gelagerten und an der Abgabeseite (36) mittels mindestens einer Druckmesseinrichtung (37) abgestützten Transportband (33) besteht.

21. Einrichtung nach einem der Ansprüche 10 bis 20, dadurch gekennzeichnet, dass die Messeinrichtung (9 bzw. 9') über einen Verstärker (38) mit einem als Mittelwertbilder ausgebildeten und mit einem Zeitvorgabegerät (39) versehenen Messumformer (10) wirkverbunden ist.

## Revendications

1. Procédé de régulation de machines de sablage à défilement opérant en continu avec un débit temporellement variable de pièces d'ouvrage pouvant rouler, en particulier pour machines de sablage à tambour et à défilement équipées de roues centrifuges, caractérisé en ce que la vitesse de défilement des pièces d'ouvrage (5) dans la chambre de sablage (1) et/ou le débit d'agent de sablage en fonction de la quantité de pièces d'ouvrage à sabler par unité de temps sont régulés de façon à obtenir un effet de sablage sensiblement uniforme sur les pièces d'ouvrage.

2. Procédé selon la revendication 1, caractérisé en ce qu'on mesure la quantité de pièces d'ouvrage (5) se trouvant dans la chambre de sablage (1).

3. Procédé selon la revendication 1, caractérisé en ce qu'on mesure la quantité de pièces d'ouvrage (5) délivrée à la chambre de sablage (1).

4. Procédé selon la revendication 2 ou 3, caractérisé en ce que la quantité de pièces d'ouvrage (5) est déterminée par une mesure de poids.

5. Procédé selon la revendication 2 ou 3, caractérisé en ce que la quantité de pièces d'ouvrage (5) est déterminée par mesure de l'absorption de rayons y.

6. Procédé selon la revendication 2 ou 3, caractérisé en ce que la quantité de pièces d'ouvrage (5) est déterminée par voie électrique inductivement ou capacitivement.

7. Procédé selon la revendication 3, caractérisé en ce que la quantité de pièces d'ouvrage (5) délivrée est mesurée opto- électriquement.

8. Procédé selon la revendication 3, caractérisé en ce que la quantité de pièces d'ouvrage (5) délivrée est mesurée par ultrasons.

9. Procédé selon la revendication 2 ou 3, caractérisé en ce que la quantité de pièces d'ouvrage (5) délivrée est déterminée au moyen d'une mesure de couple de rotation de l'entraînement pour la progression des pièces d'ouvrage.

10. Dispositif de mise en oeuvre du procédé selon l'une des revendications 1 à 9, caractérisé en ce qu'un dispositif de mesure (9, 9') en vue de la mesure de la quantité de pièces d'ouvrage (5) à sabler par unité de temps est relié par l'intermédiaire d'un convertisseur de mesure (10) à un circuit de régulation (11) en vue de la modification de la vitesse de défilement des pièces d'ouvrage (5) et/ou à un circuit de régulation (12) en vue de la variation du débit d'agent de sablage sur la ou les roues centrifuges (4).

11. Dispositif selon la revendication 10, caractérisé en ce que chaque circuit de régulation (11, 12) se compose d'un régulateur (17, 18) avec un comportement de régulation prédéterminé pour l'utilisation d'un élément de réglage (13, 14), d'un dispositif de mesure de valeur réelle (15, 16) et d'un convertisseur de mesure (19, 20) relié en retour au régulateur (17, 18).

12. Dispositif selon la revendication 10 ou 11, équipé d'un tambour de sablage à défilement rotatif, caractérisé en ce que l'élément de réglage (13) pour la variation de la vitesse de défilement des pièces d'ouvrage est un entraînement par tambour (25, 24) à vitesse de rotation régulée.

13. Dispositif selon la revendication 12, caractérisé en ce que l'entraînement à tambour à vitesse de rotation régulée comporte un hydromoteur (50) et en ce que le dispositif de mesure (9) en vue de la mesure de la quantité des pièces d'ouvrage (5) à sabler par unité de temps est un appareil de mesure de pression d'huile (53) disposé dans le circuit d'huile de l'hydromoteur (50).

14. Dispositif selon la revendication 10 ou 11, équipé d'un tambour de sablage à défilement disposé selon un certain angle d'inclinaison, caractérisé en ce que l'élément de réglage (13) pour la modification de la vitesse de défilement des pièces d'ouvrage est un entraînement de réglage (40) pour la modification de l'inclinaison du tambour.

15. Dispositif selon l'une des revendications 10 à 14, caractérisé en ce que l'élément de réglage (14) pour la modification du débit d'agent de sablage est une soupape de réglage (29) munie d'une commande asservie dans la canalisation d'amenée (28) d'agent de sablage de la roue centrifuge (4).

16. Dispositif selon la revendication 15, caractérisé en ce que le générateur de valeur réelle (16) est un répétiteur de position (31) de la soupape de réglage (29).

17. Dispositif selon la revendication 15, caractérisé en ce que le générateur de valeur réelle (16) est un répétiteur d'intensité ou de puissance (54) du moteur d'entraînement (32) de la roue centrifuge.

18. Dispositif selon la revendication 15, caractérisé en ce que le générateur de valeur réelle (16) est un dispositif de mesure (44) dans la canalisation d'amenée (28) d'agent de sablage pour la quantité d'agent de sablage délivrée à la roue centrifuge (4).

19. Dispositif selon l'une des revendications 10 à 18, caractérisé en ce que le dispositif de mesure (9') en vue de la mesure de la quantité de pièces d'ouvrage (5) à sabler par unité de temps est un dispositif d'amenée (2) réalisé sous la forme d'une balance pour les pièces d'ouvrage (5) se dirigeant vers la chambre de sablage (1).

20. Dispositif selon la revendication 19, caractérisé en ce que la balance se compose d'une bande transporteuse (33) disposée de façon à pouvoir tourner sur le côté d'entrée (34) et soutenue sur le côté sortie (36) au moyen d'au moins un dispositif de mesure de pression (37).

21. Dispositif selon l'une des revendications 10 à 20, caractérisé en ce que le dispositif de mesure (9, 9') est relié, par l'intermédiaire d'un amplificateur (38), à un convertisseur de mesure (10) réalisé à la manière d'un formateur de valeur moyenne et muni d'un appareil d'établissement des temps (39).

## Claims

1. Method for regulation of continuously working straight-through blast machines for work pieces suitable for treatment in a drum with a varying throughput, in particular for straight-through drum blast machines with propelling wheels, characterized in that the speed of the throughput of work pieces in the blasting chamber and/or the throughput of blasting material, dependent on the quantity or volume of the work pieces to be blasted per time unit, are/is so regulated that an approximate evenly distributed blasting effect on the work pieces results.

2. Method according to claim 1, characterized in that the total quantity or volume of work pieces contained in the blasting chamber is being measured.

3. Method according to claim 1, characterized in that the quantity or volume of work pieces supplied to the blasting chamber is being measured.

4. Method according to claim 2 or 3, characterized in that the quantity or volume of work pieces is being counted by means of a weighing process.

5. Method according to claim 2 or 3, characterized in that the quantity or volume of work pieces is being measured by means of y-ray absorption.

6. Method according to claim 2 or 3, characterized in that the quantity or volume of work pieces is being measured electrically by inductive or capacitive means.

7. Method according to claim 3, characterized in that the quantity or volume of work pieces supplied is being measured by electro- optical means.

8. Method according to claim 3, characterized in that the quantity or volume of work pieces supplied is being measured by ultrasonic means.

9. Method according to claim 2 or 3, characterized in that the quantity or volume of work pieces supplied is being measured by a torque measurement on the drive for moving the work pieces.

10. Apparatus for working the method according to one of the claims 1 thru 9, characterized in that it comprises a means (9, 9') for measuring the quantity or volume of work pieces (5) per time unit, which means (9, 9') is connected via a measuring transducer (10) to a first regulating circuit (11) for variations in the throughput speed of work pieces (5) and/or with a second regulating circuit (12) for variations in the blasting material throughput, by that or the blasting wheels (4).

11. Apparatus according to claim 10, characterized in that each regulating circuit (11, 12) includes a special regulating means (17, 18) designed for its purpose, a final control element (13, 14), a measuring device (15, 16) for the actual value as well as a measuring transducer (19, 20), which is return connected with the regulating means (17, 18).

12. Apparatus according to claim 10 and 11, with a rotating blasting drum, characterized in that the final control element (13) for variation of the throughput speed of the work pieces (5) is a drum drive (25,24) with controllable speed.

13. Apparatus according to claim 12, characterized in that the drum drive includes an hydraulic motor (52) and that the measuring means (9) is a oil pressure measuring device (53) located in the oil pressure line of the hydraulic motor (50) (Fig. 4).

14. Apparatus according to claim 10 and 11, with a continuous blasting drum arranged at an angle of inclination, characterized in that the final control element (13) for varying the throughput speed of the work pieces (5) is an adjustment drive (40) for variation of the drum inclination.

15. Apparatus according to claim 10 and 11 or one of the claims 12 thru 14, characterized in that the final control element (14) for variation of the blasting material throughput is a throttle valve (29) that is provided with a servo control and being located in the line (28) for supplying blasting material to the blasting wheel (4).

16. Apparatus according to claim 15, characterized in that the actual selsyn (16) is a position indicator (31) for the throttle valve (29).

17. Apparatus according to claim 15, characterized in that the actual selsyn (16) is a current or power indicator (54) for the blasting wheel drive motor (32).

18. Apparatus according to claim 15, characterized in that the actual selsyn (16) is a device (44) in the line (28) for measuring the volume of the blasting material supplied to the blasting wheel (4).

19. Apparatus according to one of the claims 10 thru 18, characterized that the measuring means (9') is a supply device (2) in form of a scale for the work pieces (5) supplied to the blasting chamber (1).

20. Apparatus according to claim 19, characterized in that the scale consists of a conveyer belt (33), which is rotatable supported on the supply side (34) and on the .discharge end (36), is being supported by a pressure measuring unit (37).

21. Apparatus according to one of the claims 10 thru 20, characterized in that the measuring means (9, 9') is connected via an amplifying unit (38) with a measuring transducer (10) provided with a time advance unit (39), the transducer (10) serving as a mean value supply.
